# EUROPÄISCHE PATENTSCHRIFT

(11) **EP 2 939 834 B1**
(45) Veröffentlichungstag und Bekanntmachung des Hinweises auf die Patenterteilung: **23.10.2019**
(21) Anmeldenummer: 15000693.0
(22) Anmeldetag: 10.03.2015
(51) Int. Cl.: B41J 2/165

(54) **VERFAHREN ZUR REINIGUNG EINES DRUCKKOPFES**
METHOD FOR CLEANING A PRINTER HEAD
PROCÉDÉ DESTINÉ AU NETTOYAGE D'UNE TÊTE D'IMPRESSION

(30) Priorität: 19.03.2014 IT BZ20140011
(43) Veröffentlichungstag der Anmeldung: 04.11.2015
(73) Patentinhaber: DURST PHOTOTECHNIK A.G., 39042 Brixen (IT)
(72) Erfinder: Delueg, Klaus, 39040 Vahrn (BZ) (IT)
(74) Vertreter: Kempkens, Anke

(56) Entgegenhaltungen:
- US-A1- 2005 057 608
- US-A1- 2007 080 990
- US-A1- 2011 181 657

## Beschreibung

Die vorliegende Erfindung bezieht sich auf ein Verfahren zum Reinigen eines Druckkopfes einer Tintenstrahldruckvorrichtung.

Ein Druckkopf umfasst allgemein eine Düsenplatte mit Düsen, welche jeweils über einen Düsenkanal mit einer Tintenkammer verbunden sind und über die Tintentropfen auf eine zu bedruckende Substratoberfläche aufgebracht werden können, indem Tropfen aus den Düsen ausgestoßen werden. Während des Ausstoßens der Tintentropfen erfolgt bekanntlich eine unerwünschte, jedoch nicht vermeidbare Benetzung der Düsenöffnungs-Umgebung, unter anderem der Oberfläche der Düsenplatte, mit Tinte. Diese Tinte trocknet insbesondere bei längeren Standzeiten, also bei länger andauernden Druckunterbrechungen, ein. Dieses Phänomen tritt, auch wenn in geringerem Ausmaße, genauso während des kontinuierlichen Druckens auf und kann verstärkt an den von den Düsenöffnungen weiter entfernten Positionen auftreten. Je nachdem an welcher Stelle und in welchem Ausmaß die Düsenöffnungs-Umgebung, unter anderem die Oberfläche der Düsenplatte, durch diese flüssige und/oder eingetrocknete Tinte - in weiterer Folge auch als Tintenrückstände bezeichnet - kontaminiert ist, treten unterschiedliche Probleme auf.

Liegen eingetrocknete oder flüssige Tintenrückstände an der Düsenöffnungs-Umgebung vor, sodass die betroffene Düsenöffnung zumindest teilweise verschlossen wird, können diese Tintenrückstände der Flugbahn der Tintentropfen im Wege stehen, sodass der Ausstossvorgang gestört ist. In Folge dessen können beispielsweise die Tintentropfen nicht mehr auf die gewünschten Positionen des zu bedruckenden Substrates auftreffen. Liegen eingetrocknete Tintenrückstände an der Düsenöffnungs-Umgebung vor kann die betroffene Düse zu einem Schrägstrahler werden. Im schlimmsten Fall kann die Düse aufgrund einer zustande gekommenen Verstopfung sogar vollständig ausfallen. Wird ein Bild mit einem Single-Pass-Drucker gedruckt, macht sich ein solcher Ausfall besonders bemerkbar, da die Hintergrundfarbe in ganzen Linien statt der dafür vorgesehenen Farben des zu bedruckenden Bildes für den Betrachter zum Vorschein kommt. Dies wirkt sich negativ auf die Druckqualität aus und kann zu Produktionsausfällen führen. Liegen eingetrocknete Tinterückstände hingegen auf der Düsenplatte selbst vor, besteht die Gefahr, dass diese von Zeit zu Zeit beispielsweise aufgrund von Vibrationen abplatzt und auf das zu bedruckende Medium gelangt, sodass ebenfalls mit Qualitätseinbußen gerechnet werden muss.

Sind Inkjetdrucker einer relativ staubigen Umgebung ausgesetzt, beispielsweise in Hallen in denen neben den Druckern Presseinrichtungen für die Herstellung von Keramikfliesen-Rohlingen betrieben werden, kommt zusätzlich zur Verschmutzung durch Tintenrückstände eine Verschmutzung der Düsenplatte mit Staubpartikeln vor. Dies kann zur Verstärkung der oben angeführten Problematik führen.

Reinigungsmethoden für Druckköpfe sind bekannt, bei denen man periodisch innerhalb vorbestimmter Zeitintervalle Schmutzteilchen auf einer Düsenplatte und an den Düsenöffnungen entfernt.

Die in der DE 603 01 440 T2 beschriebene Methode offenbart eine Lösung für das oben genannte Problem der Düsenplattenverschmutzung. Dabei wird in einem ersten Schritt ein Lösungsmittel (Tinte) auf eine Düsenplatte durch Ablass desselben durch Düsen bereitgestellt. In einem zweiten Schritt werden die auf der Düsenplatte gesammelten Schmutzteilchen durch Bürsten der Düsenplatte in Gegenwart des Lösungsmittels mit einer Bürste gelöst und in einem dritten Schritt wird zusätzlich ein Reinigungslösungsmittel auf die Düsenplatte aufgebracht. Anschließend werden das Reinigungslösungsmittel und die Schmutzteilchen von der Düsenplatte durch Vakuumreinigung entfernt. Das Aufbringen des Reinigungslösungsmittels und das anschließende Entfernen desselben stellt eine Bewegung des Lösungsmittels über die Düsenplatte bereit. Eine solche Methode stellt zwar eine gute Reinigungsmethode der Düsenplatte dar. Allerdings ist das Verfahren relativ zeitaufwändig aufgrund der hohen Anzahl an Arbeitsschritten und die Vorrichtung relativ koplex im Aufbau aufgrund der dafür benötigten Reinigungsvorrichtungen.

Die EP 1 464 500 B1 beschreibt ein Verfahren zum Reinigen eines Tintenstrahldruckkopfes, der eine Düsenplatte mit Düsen aufweist und die Reinigung derselben dadurch erfolgt, dass in einem ersten Schritt ein Reinigungselement an die Düsenplatte angelegt wird und dass der Druck an die Tintenkammern derart angelegt wird, dass der Tinten-Meniskus an den entsprechenden Düsenöffnungen (in Form eines Tintenrandwulstes) hervorsteht ohne dass Tinte tropft. In einem zweiten Schritt erfolgt die Reinigung der Düsenplatte, indem das Reinigungselement entlang der Düsen bewegt wird während die Tinte im positiven Druckzustand ist. Ein solches Reinigungsverfahren ist zwar besonders sparsam im Hinblick auf Verlust von Tinte während der Reinigung. Allerdings ist dieses Verfahren von Nachteil, da keine Tinte auf der Düsenplatte bereitgestellt wird, welche bekanntlich die Reinigung der Düsenplatte deutlich verbessert, da Schmutzteilchen in einer Flüssigkeit aufgenommen werden.

US2011181657 und US2007080990 beschreiben ebenfalls Systeme zur Reinigung der Düsenplatte.

Bei herkömmlichen Reinigungssystemen ist bekannt, dass Tinte auf der gesamten Düsenplatte bereitgestellt wird. Dabei gelangt diese bis an die Düsenplatte begrenzenden Kanten und tritt in bestimmten Abschnitten über die Kanten hinaus, sodass sich Tinte an den Seitenflanken der Düsenplatte absetzt und von Zeit zu Zeit eintrocknet.

Figur 2 zeigt ein im Stand der Technik bekanntes Verfahren, bei dem in einem ersten Schritt (FIG 2A) Tinte auf der gesamten Düsenplatte bereitgestellt wurde und die Tinte über die die Düsenplatte begrenzenden Kanten hinausgelaufen ist. Figur 2B zeigt den Schritt des Absaugens durch Vakuumabsaugmittel.

Die bekannten Methoden, bei denen Reinigungsbürsten und/oder Vakuumabsaugmittel zum Einsatz kommen, funktionieren grundsätzlich gut wenn es darum geht lediglich die Oberfläche der Düsenplatte zu reinigen, eignen sich jedoch nicht die an Seitenflanken der Düsenplatte vorliegenden flüssigen und/oder eingetrockneten Tintenrückstände vollständig zu beseitigen. Mit jedem Reinigungsvorgang tritt weitere Tinte über die Kanten der Düsenplatte, setzt sich an den Seitenflanken ab und trocknet über die Zeit ein. Die Erfinder haben bei den Untersuchungen beobachtet, dass eine nicht unerhebliche Substratverschmutzung durch die an den Seitenflanken der Düsenplatte nicht vollständig entfernten Tintenrückständen nach wie vor erfolgt. Zwar ist die dadurch Zustande kommende Verschmutzung des Substrats relativ gering im Vergleich zur Verschmutzung, die durch Nicht-Reinigen zustande kommen würde. Allerdings ist es so, dass Tintenstrahldrucker heutzutage sehr zuverlässig sein sollen, um den gestiegenen Anforderungen der Druckindustrie gerecht zu werden.

Es besteht daher der Bedarf nach einem Reinigungsverfahren mit dem Verunreinigungen an den Seitenflanken einer Düsenplatte zumindest teilweise minimiert werden können.

Es wäre daher wünschenswert ein Verfahren zu haben, mit dem einerseits ein höherer Reinigungsgrad als mit den im Stand der Technik bekannten Methoden zu erzielen und andererseits eine Methode zur Verfügung zu haben mit der man die Reinigungsmethode zumindest teilweise vereinfachen kann. Diesem Bedarf liegt die Aufgabe der vorliegenden Erfindung zugrunde.

Erfindungsgemäß wird die oben genannte Aufgabe durch ein Vorgehen gemäß dem Verfahren nach Anspruch 1 gelöst. Die Unteransprüche beschreiben bevorzugte Varianten des vorliegenden Verfahrens.

Die erfinderische Reinigungsmethode hat den Vorteil, dass dadurch präventiv wirkend Verunreinigungen durch Tintenrückstände an den Seitenflanken der Düsenplatte vermieden werden und die Reinigungsmethode de facto nicht selbst zum verschmutzenden Faktor wird.

Die Erfindung wird im Folgenden anhand der Figuren im Detail und beispielhaft beschrieben.
**Figuren 1A-1B** zeigen die Oberfläche einer Düsenplatte 101 einer schematischen Darstellung eines Druckkopfes 201 in Draufsicht
**Figur 2** zeigt ein Stand-der-Technik Verfahren zum Reinigen einer Oberfläche einer Düsenplatte 101 in Draufsicht
**Figuren 3-5** zeigen bekannte Ausgestaltungen eines in einem Halterahmen 207\205 angeordneten Druckkopfes 201 in Querschnitt-Sicht
**Figur 6** zeigt den Verfahrensschritt a) eines erfindungsgemäßes Verfahrens zum Reinigen einer Oberfläche einer Düsenplatte 101 in Draufsicht und Seitenansicht
**Figur 7** zeigt den Verfahrensschritt b) eines erfindungsgemäßes Verfahrens in einem Verfahrensschritt b) zum Reinigen einer Oberfläche einer Düsenplatte 101 in Draufsicht und Seitenansicht

Figur 1A zeigt in Drausicht die Düsenplatte 101 eines Druckkopfes, welche Düsenplatte 101 Düsenöffnungen 105 aufweist, aus denen Tintentropfen auf das zu bedruckende Substrat ausgestossen werden können. Die Düsenplatte 101 in Figur 1B umfasst einstellbare Verstellglieder (nicht gezeigt), über welche bekanntlich der Winkel der Düsenreihe des Druckkopfes durch eine zweidimensionale Bewegung des Druckkopfes selbst bezüglich der Vorschubrichtung desselben vorgenommen werden kann. Die Verstellglieder sind im Beispiel hinter der Düsenplatte 101 über dafür vorgesehene Öffnungen 107 in der Düsenplatte 101 - die in der Regel an den zwei äußeren entgegengesetzten Enden der Düsenplatte 101 vorliegen - erreichbar.

Eine Düsenplatte 101 eines Druckkopfes ist im Kontext derart definiert, dass diese als Platte ausgeführt ist, welche vorzugsweise im Wesentlichem eben ist, und die Stirnfläche\Oberfläche der Platte Düsenöffnungen 105 enthält, wobei die Platte über Kanten 103 begrenzt ist.

Der Begriff "Druckkopf" wird im Kontext als Synonym für den Begriff "Tintenstrahldruckkopf" verwendet.

Figur 2 zeigt ein im Stand der Technik bekanntes Verfahren zur Reinigung der Düsenplatte 101 eines Tintenstrahldruckkopfes 201. Die Darstellung 2A zeigt eine mit Tinte vollständig benetzte Oberfläche der Düsenplatte 101, bei der in Folge der vollständigen Benetzung der Tintenfilm 301 über die die Düsenplatte 101 begrenzenden Kanten 103 hinausgetreten ist und im Beispiel vereinfacht dargestellt zwei gegenüberliegende Seitenflanken 203 benetzt hat. Die Darstellung 2B zeigt die Reinigung der Oberfläche der Düsenplatte 101 mit Vakuumabsaugmittel 305.

Figuren 3-5 zeigen unterschiedliche Ausführungsformen von Druckköpfen 201, die schamatisch vereinfacht dargestellt jeweils an unterschiedliche Haltevorrichtungen 207\205 befestigt sind.

In Figur 6 und Figur 7 werden beispielhaft Schritte zum Reinigen der Düsenplatte 101 dargestellt. Wird in diesem Bespiel auf Schritt a) oder b) Bezug genommen, so sind die entsprechenden Verfahrensschritte a) oder b) gemäß Anspruch 1 gemeint.

Figur 6:
a) Im ersten Verfahrensschritt a) erfolgt die Bereitstellung eines die Oberfläche der Düsenplatte 101 benetzenden Tintenfilms 301 durch Ablass einer vorbestimmten Tintenmenge aus den Düsenöffnungen 105, wodurch die die Düsenplatte 101 kontaminierenden Verunreinigungen zumindest teilweise durch den bereitgestellten Tintenfilm 301 aufgenommen werden.

Erfindungsgemäß wird dabei die Menge der abgelassenen Tinte durch Steuerungsmittel derart gesteuert, dass der dadurch ausgebildete Tintenfilm 301 die Oberfläche der Düsenplatte 101 zu mindestens 40%, bevorzugt mindestens 60%, besonders bevorzugt mindestens 80% und kleiner 100% benetzt, wobei ein Rand 303 des Tintenfilms 301 zu einer jeder die Düsenplatte 101 begrenzenden Kante 103 beabstandet vorliegt, wobei der oder die Abstände grösser Null sind.

Beispielsweise kann ein in Figur 6 gezeigter Abstand X 1mm betragen.

Verunreinigungen können neben flüssigen und/oder eingetrockneten Tintenrückständen allgemein lösliche und/oder unlösliche Bestandteile einer Tinte (Drucktinte) und/oder Staubpartikel aus der Umgebung sein.

Figur 7:
In einem zweiten Verfahrensschritt b) werden der Tintenfilm 301 und die Verunreinigungen auf der Düsenplatte 101 mittels Vakuumabsaugmittel 305 entfernt.

Ein Verfahren wurde beschrieben zum Reinigen einer mit Verunreinigungen, insbesondere flüssigen und/oder eingetrockneten Tintenrückständen und/oder Staubpartikeln, kontaminierten Oberfläche einer Düsenplatte 101 eines Druckkopfes 201, welche Düsenplatte 101 Düsenöffnungen 105 enthält, wobei das Verfahren folgende Schritte umfasst:
a) Bereitstellen eines die Oberfläche der Düsenplatte 101 benetzenden Tintenfilms 301 durch Ablass einer vorbestimmten Tintenmenge aus den Düsenöffnungen 105, wodurch die die Düsenplatte 101 kontaminierenden Verunreinigungen zumindest teilweise durch den bereitgestellten Tintenfilm 301 aufgenommen werden
b) Entfernung des Tintenfilms 301 und der Verunreinigungen auf der Düsenplatte 101 mittels Vakuumabsaugmittel 305

Im erfindungsgemässen Verfahren wird die Menge der abgelassenen Tinte durch Steuerungsmittel derart gesteuert, dass der dadurch ausgebildete Tintenfilm 301 die Oberfläche der Düsenplatte 101 zu mindestens 40%, bevorzugt mindestens 60%, besonders bevorzugt mindestens 80% und kleiner 100% benetzt, wobei ein Rand 303 des Tintenfilms 301 zu jeder die Düsenplatte 101 begrenzenden Kante 103 beabstandet vorliegt, wobei der oder die Abstände grösser Null sind.

Für die Entfernung des Tintenfilms 301 und der Verunreinigungen in Schritt b) wird zwischen Düsenplatte 101 und Vakuumabsaugmittel 305 eine Relativbewegung durchgeführt. Dabei kann das Vakuumabsaugmittel 305 beispielsweise in eine Bewegungsrichtung 307 relativ zu einer fix angeordneten Düsenplatte 101 bewegt werden.

Zum Reinigen der Düsenplatte 101 kann die Menge der abgelassenen Tinte über einen an die Tintenkammer angelegten Druck in Abhängigkeit von der Art der Tinte, d.h. der Viskosität und/oder Dichte der Tinte und der Ablasszeit bestimmt werden.

Die Bereitstellung der Tinte in Schritt a) wird vorzugsweise derart ausgeführt, dass sich keine Tintentropfen von der Düsenplatte 101 lösen. Befindet sich während der Reinigung der Düsenplatte 101 das zu bedruckende Substrat unter dem Druckkopf 201, wird dadurch eine Verschmutzung desselben vermieden. Ein weiterer Vorteil besteht darin, dass eine nachträgliche Reinigung der für das zu bedruckende Medium vorgesehenen Führungsmittel oder der Tintenstrahldruckvorrichtung vermieden werden kann.

Im Verfahren können die Schritte a) und b) derart durchgeführt werden, dass das Bereitstellen eines die Oberfläche der Düsenplatte 101 benetzenden Tintenfilms 301 mit der Entfernung des Tintenfilms 301 und der Verunreinigungen auf der Düsenplatte 101 mittels Vakuumabsaugmittel 305 zeitlich getrennt oder zumindest teilweise zeitlich überlappend einhergehen.

Im Verfahren kann die Ablasszeit derart gewählt werden, dass diese in einem Bereich zwischen 50 msec und 3000 msec und bevorzugt zwischen 100 msec und 500 msec liegt. Grundsätzlich können auch niedrigere oder höhere Ablasszeiten gewählt werden.

Im Verfahren kann die Viskosität der Tinte in einem Bereich zwischen v = 3-100 mPas·sec und bevorzugt zwischen v = 8-17 mPas·s liegen. Tinten mit einer niedrigen oder höheren Viskosität als die genannte Viskosität η von η = 3-100 mPasec können grundsätzlich ebenfalls zum Einsatz kommen, solange eine optimale Druckstabilität mit Tintenstrahldruckköpfen gewährleistet werden kann.

Im Verfahren kann die Dichte der Tinte in einem Bereich zwischen δ = 0,8-2,0 g/cm^3 liegen. Tinten mit einer niedrigen oder höheren Dichte als die genannte Dichte δ von δ = 0,8-2,0 g/cm^3 können grundsätzlich ebenfalls zum Einsatz kommen, solange eine optimale Druckstabilität mit Tintenstrahldruckköpfen gewährleistet werden kann.

Abschließend sei der Ordnung halber darauf hingewiesen, dass zum besseren Verständnis der Druckkopf 201 und dessen Bestandteile teilweise nicht maßstäblich und/oder vergrößert und/oder verkleinert dargestellt wurden.

Es wird darauf hingewiesen, dass das erfindungsgemäße Verfahren der Einfachheit halber lediglich für die Reinigung einer einzigen Düsenplatte 101 beschrieben wurde. Dabei ist aber dem Fachmann klar, dass das Verfahren genauso für eine Mehrzahl an Drückköpfen 201, die beispielsweise an einem Druckschlitten angeordnet sind, angewendet werden kann.

## Patentansprüche

1. Verfahren zum Reinigen einer mit Verunreinigungen, insbesondere flüssigen und/oder eingetrockneten Tintenrückständen und/oder Staubpartikeln, kontaminierten Oberfläche einer Düsenplatte (101) eines Druckkopfes (201), welche Düsenplatte (101) Düsenöffnungen (105) enthält, wobei das Verfahren folgende Schritte umfasst:
a) Bereitstellen eines die Oberfläche der Düsenplatte (101) benetzenden Tintenfilms 301 durch Ablass einer vorbestimmten Tintenmenge aus den Düsenöffnungen (105), und zumindest teilweise Aufnehmen der die Düsenplatte (101) kontaminierenden Verunreinigungen durch den bereitgestellten Tintenfilm (301)
b) Entfernung des Tintenfilms (301) und der Verunreinigungen auf der Düsenplatte 101 mittels Vakuumabsaugmittel (305), wobei
die Menge der abgelassenen Tinte durch Steuerungsmittel gesteuert wird, derart, dass der dadurch ausgebildete Tintenfilm (301) die Oberfläche der Düsenplatte (101) zu mindestens 40%, bevorzugt mindestens 60%, besonders bevorzugt mindestens 80% und kleiner 100% benetzt, wobei ein Rand 303 des Tintenfilms (301) zu jeder die Düsenplatte (101) begrenzenden Kante 103 beabstandet vorliegt, wobei der oder die Abstände grösser Null sind **dadurch gekennzeichnet, dass** in Schritt b) zwischen Düsenplatte (101) und Vakuumabsaugmittel (305) eine Relativbewegung durchgeführt wird.

2. Verfahren nach Anspruch 1 **dadurch gekennzeichnet, dass** die Menge der abgelassenen Tinte über einen an eine Tintenkammer des Druckkopfes (201) angelegten Druck in Abhängigkeit von der Art der Tinte, d.h. der Viskosität und/oder Dichte der Tinte und der Ablasszeit bestimmt wird.

3. Verfahren nach zumindest einem der vorhergehenden Ansprüche **dadurch gekennzeichnet, dass** das Verfahren derart durchgeführt wird, dass in Schritt a) sich keine Tintentropfen von der Düsenplatte (101) lösen.

4. Verfahren nach zumindest einem der vorhergehenden Ansprüche **dadurch gekennzeichnet, dass** die Durchführung der Schritte a) und b) derart erfolgen, dass das Bereitstellen eines die Oberfläche der Düsenplatte (101) benetzenden Tintenfilms (301) mit der Entfernung des Tintenfilms (301) und der Verunreinigungen auf der Düsenplatte (101) mittels Vakuumabsaugmittel (305) zeitlich getrennt oder zumindest teilweise zeitlich überlappend einhergehen.

5. Verfahren nach zumindest einem der vorhergehenden Ansprüche **dadurch gekennzeichnet, dass** die Ablasszeit in einem Bereich zwischen 50 msec und 3000 msec und bevorzugt zwischen 100 msec und 500 msec liegt.

## Claims

1. Method for cleaning a surface of a nozzle plate (101) of a printing head (201), which surface is contaminated with impurities, in particular liquid and/or dried ink residues and/or dust particles, which nozzle plate (101) comprises nozzle orifices (105), wherein the method comprises the following steps:
a) providing an ink film (301) wetting the surface of the nozzle plate (101) by discharging a predetermined amount of ink from the nozzle orifices (105), and at least partially receiving the impurities contaminating the nozzle plate (101) by the provided ink film (301)
b) removing the ink film (301) and the impurities on the nozzle plate (101) by vacuum suction means (305), wherein
the amount of the discharged ink is controlled by controlling means in such a way that the ink film (301) thus formed wets at least 40%, preferably at least 60%, particularly preferred at least 80% and less than 100% of the surface of the nozzle plate (101), wherein there is a rim (303) of the ink film (301) spaced from each edge (103) delimiting the nozzle plate (101), wherein the distance or distances is/are greater than zero, **characterized in that** in step b) a relative movement is carried out between the nozzle plate (101) and the vacuum suction means (305).

2. Method according to claim 1 **characterized in that** the amount of the discharged ink is determined via a pressure applied to an ink chamber of the printing head (201), depending on the type of the ink, that is the viscosity and/or density of the ink and the discharging time.

3. Method according to at least one of the preceding claims **characterized in that** the method is carried out in such a way that in step a) no ink drops release from the nozzle plate (101).

4. Method according to at least one of the preceding claims **characterized in that** steps a) and b) are carried out in such a way that the provision of an ink film (301) wetting the surface of the nozzle plate (101) and the removal of the ink film (301) and of the impurities on the nozzle plate (101) by vacuum suction means (305) are carried out separately in time or overlap at least partially in time.

5. Method according to at least one of the preceding claims **characterized in that** the discharging time is in a range between 50 msec and 3000 msec and preferably between 100 msec and 500 msec.

## Revendications

1. Procédé destiné au nettoyage d'une surface d'une plaque de buse (101) d'une tête d'impression (201), ladite surface étant contaminée d'impuretés, en particulier de résidus d'encre liquides et/ou séchés et/ou de particules de poussière, quelle plaque de buse (101) comprend des orifices de buse (105), le procédé comprenant les étapes suivantes :
a) fournir un film d'encre (301) mouillant la surface d'une plaque de buse (101) en évacuant une quantité prédéterminée d'encre des orifices de buse (105), et recevoir du moins partiellement les impuretés contaminant la plaque de buse (101) par le film d'encre (301) fourni
b) enlever le film d'encre (301) et les impuretés sur la plaque de buse (101) par des moyens d'aspiration sous vide (305),
la quantité de l'encre évacuée étant commandée par des moyens de commande de telle manière que le film d'encre (301) ainsi formé mouille au moins 40% de la surface de la plaque de buse (101), de préférence au moins 60%, de manière particulièrement préférée au moins 80% et moins de 100%, un bord (303) du film d'encre (301) étant présent de manière espacée par rapport à chaque arête (103) délimitant la plaque de buse (101), la distance ou les distances étant supérieure(s) à zéro **caractérisé en ce qu'** en étape b) un mouvement relatif est exécuté entre la plaque de buse (101) et les moyens d'aspiration sous vide (305).

2. Procédé selon la revendication 1 **caractérisé en ce que** la quantité de l'encre évacuée est déterminée par une pression appliquée à une chambre d'encre de la tête d'impression (201) en fonction du type d'encre, i.e. de la viscosité et/ou la densité de l'encre et du temps de vidange.

3. Procédé selon du moins l'une des revendications précédentes **caractérisé en ce que** le procédé est exécuté de telle manière qu'en étape a) aucunes gouttes d'encre ne se détachent de la plaque de buse (101).

4. Procédé selon du moins l'une des revendications précédentes **caractérisé en ce que** les étapes a) et b) s'effectuent de telle manière que la mise à disposition d'un film d'encre (301) mouillant la surface d'une plaque de buse (101) et l'enlèvement du film d'encre (301) et des impuretés sur la plaque de buse (101) par des moyens d'aspiration sous vide s'effectuent séparément dans le temps ou se chevauchent du moins partiellement dans le temps.

5. Procédé selon du moins l'une des revendications précédentes **caractérisé en ce que** le temps de vidange se situe dans une plage comprise entre 50 msec et 3000 msec et de préférence entre 100 msec et 500 msec.
